# EUROPÄISCHE PATENTSCHRIFT

(11) **EP 3 684 975 B1**
(45) Veröffentlichungstag und Bekanntmachung des Hinweises auf die Patenterteilung: **22.02.2023**
(21) Anmeldenummer: 18762052.1
(22) Anmeldetag: 27.08.2018
(51) Int. Cl.: E01B 7/02

(54) **ZUNGENVORRICHTUNG**
SWITCH DEVICE
DISPOSITIF AIGUILLE

(30) Priorität: 19.09.2017 DE 102017121729; 13.12.2017 DE 102017129825
(43) Veröffentlichungstag der Anmeldung: 29.07.2020
(73) Patentinhaber: voestalpine Turnout Technology Germany GmbH, 35510 Butzbach (DE); voestalpine Railway Systems GmbH, 8700 Leoben (AT)
(72) Erfinder: BERGK, Thomas, 99867 Gotha (DE); CHRIST, Thomas, 99099 Erfurt (DE); HELLBACH, Jürgen, 99869 Günthersleben-Wechmar (DE); NOLTE, Torsten, 99096 Erfurt (DE)
(74) Vertreter: Stoffregen, Hans-Herbert
(86) Internationale Anmeldenummer: PCT/EP2018/072955
(87) Internationale Veröffentlichungsnummer: WO 2019/057441

(56) Entgegenhaltungen:
- EP-A1- 0 515 708
- DE-A1- 3 904 026
- DE-C- 853 759
- DE-U1-202016 002 305

## Beschreibung

Die Erfindung bezieht sich auf eine Zungenvorrichtung, insbesondere Rillenschienenzungenvorrichtung, mit Zungenschiene, wobei die Zungenvorrichtung zumindest eine Backenschiene, eine Anschlussschiene und eine Zungenschienenabstützung umfasst, und wobei die Zungenschiene und die Anschlussschiene über einen Schweißstoß miteinander verbunden sind.

Auch nimmt die Erfindung Bezug auf ein Verfahren zum Auswechseln einer Zungenschiene in einer Zungenvorrichtung, insbesondere Rillenschienenzungenvorrichtung, umfassend zumindest eine Backenschiene, eine Anschlussschiene sowie eine Zungenschienenabstützung, wobei die Zungenschiene und die Anschlussschiene unter Bildung eines Schweißstoßes durch Schweißen miteinander verbunden werden.

Der DE 195 07 376 C2 ist eine Zungenvorrichtung zu entnehmen, bei der im Schrägstoß die Zungenschiene in die Anschlussschiene übergeht. Dabei werden die Schienen über mechanische Halteelemente miteinander verbunden.

Anstelle einer mechanischen Verbindung können Zungenschiene und Anschlussschiene auch mittels Schweißens untereinander verbunden werden, wie z.B. der DE 685 445 A oder der DE 1 048 938 B zu entnehmen ist.

Bei einer Monoblockweiche nach der DE 40 11 523 A1 ist eine Zungenschiene mit einer Anschlussschiene innerhalb des Blocks verschweißt.

Vorteil der mechanischen Verbindung ist es, dass problemlos eine Zungenschiene ausgewechselt werden kann. Demgegenüber sind bei Schweißverbindungen aufwendige Arbeiten erforderlich, insbesondere dann, wenn in Monoblockbauweise die die Backenschiene, die Anschlussschiene und die Zungenschienenabstützung umfassende Zungenvorrichtung hergestellt ist, also z.B. aus einem Vollblock herausgefräst wird. Daher haben sich bei Zungenvorrichtungen in Monoblockbauweise mechanische Verbindungen zwischen Zungenschiene und Anschlussschiene vorrangig durchgesetzt.

Die DE 853 759 C und die EP 0 515 708 A1 beziehen sich auf Zungenvorrichtungen mit einer jeweils eine geschlossene Gleitfläche aufweisenden Gleitplatte für eine Zungenschiene.

Eine Rillenschienen-Zungenvorrichtung nach der DE 20 2016 002 305 U1 weist eine Grundplatte mit Öffnungen auf, um eine auf der Grundplatte angeordnete Backenschiene mit dieser verschweißen zu können.

Der vorliegenden Erfindung liegt die Aufgabe zugrunde, eine Zungenvorrichtung sowie ein Verfahren zum Auswechseln einer Zungenschiene in einer Zungenvorrichtung derart weiterzubilden, dass auch bei einer Schweißverbindung ein problemloser Austausch einer Zungenschiene ermöglicht wird.

Zur Lösung der Aufgabe zeichnet sich eine Zungenvorrichtung der eingangs genannten Art dadurch aus, dass die Zungenschienenabstützung unterseitig einen Hohlraum begrenzt und unterhalb des Schweißstoßes eine in den Hohlraum übergehende Durchgangsöffnung aufweist, oder dass die Zungenschienenabstützung unterhalb des Schweißstoßes eine Aussparung aufweist, wobei Breite der Durchgangsöffnung bzw. der Aussparung größer als Breite der Zungenschiene unterhalb des Schweißstoßes ist und die Durchgangsöffnung bzw. die Aussparung eine Länge aufweist, die einen Trennschnitt zwischen der Anschlussschiene und der Zungenschiene durch den Schweißstoß oder benachbart zu dem Schweißstoß in der Anschlussschiene sowie ein Verbinden der Anschlussschiene mit Zungenschienen gleicher oder voneinander abweichenden Längen ermöglicht.

Ein Verfahren zum Auswechseln einer Zungenschiene ist dadurch gekennzeichnet, dass eine Zungenvorrichtung verwendet wird, bei der die Zungenschienenabstützung unterseitig einen Hohlraum begrenzt und im Bereich des Schweißstoßes eine in den Hohlraum übergehende Durchgangsöffnung aufweist, oder dass in der Zungenschienenabstützung unterhalb des Schweißstoßes eine Aussparung ausgebildet wird, wobei Breite der Durchgangsöffnung bzw. der Aussparung größer als Breite der Zungenschiene unterhalb des Schweißstoßes ist und die Durchgangsöffnung bzw. die Aussparung eine Länge aufweist, die Trennschnitte zwischen der Anschlussschiene und Zungenschienen mit gleichen oder voneinander abweichenden Längen ermöglicht, wobei zum Auswechseln einer Zungenschiene ein Trennschnitt durch den Schweißstoß oder ein Trennschnitt benachbart zu dem Schweißstoß in der Anschlussschiene durchgeführt wird, und sodann die Anschlussschiene mit einer neuen Zungenschiene verbunden wird, wobei bei Verlauf des Trennschnitts beabstandet zum bisherigen Schweißstoß die die mit der Anschlussschiene zu verbindende neue Zungenschiene im Vergleich zur ausgewechselten Zungenschiene um den Abstand von dem bisherigen Schweißstoß und dem Trennschnitt länger ist.

Erfindungsgemäß kann eine Zungenvorrichtung bestehend aus Backenschiene, Anschlussschiene und Zungenschienenabstützung, die auch als Gleitplatte zu bezeichnen ist, in Monoblockbauweise eingesetzt werden, ohne dass Probleme entstehen, wenn die Zungenschiene mit der Anschlussschiene mittels Schweißens verbunden ist; denn aufgrund der in der Zungenschienenabstützung bzw. Gleitplatte vorhandenen Aussparung oder Durchgangsöffnung besteht die Möglichkeit eines mehrfachen Verschweißens einer Anschlussschiene bzw. eines Abschnitts einer solchen als Teil des Monoblocks mit Zungenschienen, d.h., dass mehrfach ein Austausch einer Zungenschiene erfolgen kann. So besteht die Möglichkeit, eine zu erneuernde Zungenschiene durch Trennschneiden zu entfernen, um sodann eine neue Zungenschiene mit der Anschlussschiene durch Schweißen zu verbinden. Eine Beschädigung der Zungenvorrichtung an sich erfolgt nicht, da erfindungsgemäß die Aussparung in der Abstützung bzw. die Durchgangsöffnung vorhanden ist, die den Trennschnitt ermöglicht und auch das Wiedereinschweißen. Dabei sollte die Aussparung bzw. die Durchgangsöffnung in Bezug auf die Zungenschiene bzw. Anschlussschiene derart dimensioniert sein, dass problemlos Schweißsicherungen unterhalb der Zungenschiene bzw. Anschlussschiene positioniert werden können, um Wurzellagen zu schweißen und sodann z.B. eine I- oder V-Naht auszubilden.

Bei einer ordnungsgemäßen Schweißung kann der Trennschnitt im Schweißstoß durchgeführt werden. Bevorzugterweise erfolgt jedoch ein Schneiden beabstandet zum Schweißstoß in der Anschlussschiene bzw. dem in dem Monoblock integrierten Abschnitt. Die sodann mit der Anschlussschiene zu verschweißende neue Zungenschiene ist gegenüber der ausgetauschten Schiene um den Abstand zwischen dem vorherigen Schweißstoß und der Schnittstelle länger. Ein Zurechtschneiden kann vor Ort erfolgen.

Vorzugsweise ist vorgesehen, dass die Länge der Aussparung bzw. Durchgangsöffnung 50 mm bis 150 mm, insbesondere 80 mm bis 120 mm, beträgt und/oder die Aussparung bzw. die Durchgangsöffnung sich zu jeder Seite der Zungen- bzw. Anschlussschiene über eine Breite zwischen 10 mm und 50 mm, insbesondere zwischen 20 mm und 30 mm, erstreckt. Durch diesbezügliche Dimensionierungen können problemlos z.B. 5 bis 6 Schnitte, also ein Austausch von 5 bis 6 Zungenschienen erfolgen, ohne dass Einbußen hinsichtlich der Funktionalität der Zungenvorrichtung in Kauf genommen werden müssten.

Ist keine Durchgangsöffnung vorhanden, sondern wird in die Abstützung, wie Gleitplatte, eine Aussparung ausgebildet, so sollte die Tiefe derart ausgelegt sein, dass problemlos eine Schweißsicherung in die Aussparung eingebracht werden kann.

Ist bevorzugterweise vorgesehen, dass die Zungenvorrichtung in Monoblockbauweise ausgebildet ist, so besteht ohne weiteres die Möglichkeit, dass auch andere Bauarten, wie diese dem Stand der Technik zu entnehmen sind, zum Einsatz gelangen. Insbesondere besteht die Möglichkeit, die Zungenvorrichtung aus einem Unterteil und einem Oberteil herzustellen, wobei bei einer Rillenschienenzungenvorrichtung das Oberteil Backenschiene, Anschlussschiene, Beischiene und Zungenschienenabstützung umfasst und das Unterteil eine Aufständerung sein kann.

Es besteht auch die Möglichkeit einer Konstruktion, bei der die Zungenvorrichtung aus einem Oberteil aus einem Stahl hochfester Güte und einem Unterteil aus Baustahl oder anderem Stahl geringerer Güte besteht.

Die Zungenvorrichtung einteilig aus einem Stahl hochfester Güte auszubilden, wird gleichfalls von der Erfindung erfasst.

Die Erfindung zeichnet sich auch dadurch aus, dass die Zungenvorrichtung in Monoblockbauweise ausgebildet ist, und insbesondere auf einer Grundplatte angeordnet ist, zu der beabstandet Unterseite der Zungenschienenabstützung verläuft, oder dass die Zungenvorrichtung ein Unterteil in Blockbauweise aufweist, auf dem ein die Zungenschienenabstützung aufweisendes Oberteil angeordnet ist.

Bevorzugterweise ist die Zungenvorrichtung auf einer Grundplatte angeordnet, zu der beabstandet die Unterseite der Zungenschienenabstützung verläuft. In dem so gebildeten Hohlraum kann z.B. eine Heizung angeordnet sein.

Unabhängig hiervon ist in Weiterbildung vorgesehen, dass die Grundplatte eine Abflussöffnung aufweisen kann, die in Projektion in Hochachsenrichtung der Zungenvorrichtung vorzugsweise zumindest abschnittsweise mit der Durchgangsöffnung überlappend verläuft, oder dass von der Aussparung eine Abflussöffnung wie -kanal oder -bohrung ausgeht. Hierdurch ergibt sich insbesondere der Vorteil, dass durch die Durchgangsöffnung gelangendes Wasser problemlos abfließen kann.

Das erfindungsgemäße Verfahren zeichnet sich auch dadurch aus, dass die Zungenvorrichtung in Monoblockbauweise ausgebildet wird mit einem blockartigen Unterteil und einem eine Zungenschienenabstützung aufweisenden Oberteil, wobei die unterhalb des Schweißstoßes verlaufende Aussparung eine Tiefe aufweisen sollte, die ein Einlegen einer Schweißbadsicherung ermöglicht.

In Weiterbildung ist vorgesehen, dass zum Schweißen in die Durchgangsöffnung bzw. die Aussparung eine Schweißbadsicherung eingebracht wird.

Insbesondere zeichnet sich die Erfindung dadurch aus, dass die Backenschiene, eine Beischiene, die Anschlussschiene und die Zungenschienenabstützung der Zungenvorrichtung als Monoblock ausgebildet werden.

Bevorzugt ist vorgesehen, dass die Zungenvorrichtung aus einem Oberteil und einem Unterteil aus gleichen oder voneinander abweichenden Materialien besteht.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnungen zu entnehmenden, bevorzugten Ausführungsbeispiels.

Es zeigen:
- Fig. 1: eine Draufsicht auf eine Zungenvorrichtung mit Zungen schiene,
- Fig. 2: einen Ausschnitt der Fig. 1,
- Fig. 3: einen Schnitt entlang der Linie A-A in Fig. 1 und Fig. 2 und
- Fig. 4: einen Schnitt entsprechend Fig. 3 einer alternativen Zungenvorrichtung.

Den Figuren 1 - 3 ist eine Zungenvorrichtung 10 in Monoblockbauweise zu entnehmen, ohne dass hierdurch die erfindungsgemäße Lehre eingeschränkt werden soll. Vielmehr kann die Zungenvorrichtung 10, die eine Zungenschiene 12 aufnimmt, auch aus mehreren Einzelteilen bestehen. Bevorzugterweise ist jedoch eine Monoblockbauweise vorgesehen.

Die Zungenvorrichtung 10, die gleichfalls beispielhaft anhand einer Rillenschienenzungenvorrichtung erläutert wird, umfasst in bekannter Weise eine Backenschiene 14, eine Beischiene 30 sowie eine Gleitplatte 16, die auch als Zungenschienenabstützung bezeichnet werden kann. Auf der Gleitplatte 16 ist die Zungenschiene 12 in bekannter Weise verstellbar angeordnet. Die Backenschiene 14 mit der Gleitplatte 16 sind Abschnitte der Zungenvorrichtung 10, die erwähntermaßen in der zeichnerischen Darstellung als Monoblock ausgebildet ist.

Die Zungenvorrichtung 10 ist im Ausfiihrungsbeispiel auf einer Grundplatte 18 angeordnet, die in Abhängigkeit von der Bauhöhe der sich an die Zungenvorrichtung anschließenden Regelschienen bzw. Rillenschienenprofile wie R59/60 entsprechend angepasste Dicken aufweist, ohne dass eine Höhenänderung der Zungenvorrichtung 10 selbst erforderlich ist.

Die Gleitplatte 16 verläuft beabstandet zur Oberfläche der Grundplatte 18, wie die Schnittdarstellung der Fig. 3 zu entnehmen ist. In dem so gebildeten Hohlraum 20 kann z.B. eine Heizung angeordnet sein. Der Hohlraum 20 dient auch als Abfluss, der über eine Öffnung 22 in der Grundplatte in einen Abflussstopfen 24 übergeht. Ferner sind in der Rille 26 der Backenschiene 14 Entwässerungsöffnungen 28 vorgesehen, die mit dem Hohlraum 20 verbunden sind.

Die Gleitplatte 16 verläuft zwischen der Backenschiene und der in Längsrichtung der Zungenvorrichtung 10 sich erstreckenden Beischiene 30, die Teil des Monoblocks ist.

Des Weiteren umfasst die Zungenvorrichtung eine Anschlussschiene 32, die mit der Zungenschiene 12 durch Schweißen verbunden ist. Der entsprechende Schweißstoß ist mit dem Bezugszeichen 34 gekennzeichnet. Dieser befindet sich im Ausfiihrungsbeispiel der Fig. 3 oberhalb einer Durchgangsöffnung 36, die sich bevorzugterweise unmittelbar oberhalb des Abflussstopfens 24 befindet, also die Projektion der Durchgangsöffnung 36 in Hochachsenrichtung der Zungenvorrichtung überlappend zu dem Abflussstopfen 24 verläuft, wie insbesondere auch die Darstellung in der Fig. 2 verdeutlicht.

Ist die Zungenschiene 12 z.B. verschlissen oder beschädigt, muss diese ausgetauscht werden. Hierzu erfolgt ein Trennschnitt unmittelbar in der Stoßfläche oder beabstandet zu dieser, wie durch die Linien 1, 2, 3, 4 verdeutlicht wird. Hierbei handelt es sich um Trennschnitte 38, die problemlos durchgeführt werden können, und zwar aufgrund der vorgesehenen Durchgangsöffnung 36. Das Trennschneiden erfolgt problemlos genauso wie das Wiedereinschweißen einer neuen Zungenschiene. Dabei ist insbesondere vorgesehen, dass unterhalb der Anschlussschiene 32 und der Zungenschiene 12 im Stoßbereich eine plattenförmige Schweißbadsicherung wie ein Blech positioniert wird, um sodann problemlos Wurzellagen zu schweißen und nachfolgend z.B. I- oder V-Nähte auszubilden. Die neu einzusetzende Zungenschiene ist im Vergleich zu der auszutauschenden um den Betrag länger, der dem Abstand zwischen Schweißstoß 34 der auszutauschenden Zungenschiene und dem Trennschnitt entspricht. Erfolgt dieser unmittelbar im Schweißstoß 34, so weist die neue Zungenschiene die gleiche Länge wie die ausgetauschte Zungenschiene auf.

Der durch die Durchgangsöffnung 36 geschaffene Freiraum ermöglicht folglich ein problemloses z.B. autogenes Trennschneiden aufgrund des zur Verfügung stehenden Freiraums für den Schneidstrahl. Andere Verfahren zum Trennscheiden kommen gleichfalls in Frage.

Für ein Wiedereinschweißen einer neuen Zungenschiene wird in die Durchgangsöffnung unterhalb der Schienenfüße die Schweißbadsicherung 40 eingebracht, die aus einem Blech bestehen kann und eine Breite aufweist, die zumindest der Zungenbreite entsprechen sollte.

Die anhand der Fig. 3 beschriebene Durchgangsöffnung stellt eine bevorzugte Verwirklichung der erfindungsgemäßen Lehre dar. Alternativ und durch die Fig. 4 verdeutlicht, in der für gleiche Elemente gleiche Bezugszeichen wie in der Fig. 3 benutzt werden, besteht die Möglichkeit, in der Zungenschienenabstützung, also der Gleitplatte 16 eine Aussparung 116 im Bereich der herzustellenden Schweißverbindung auszubilden, in die entsprechend der Fig. 3 eine Schweißbadsicherung 40 eingebracht werden kann.

Die Schnittdarstellung gemäß Fig. 4 erfolgt in einer Zungenvorrichtung 100, die in Monoblockbauweise hergestellt worden ist, die allerdings nicht einstückig, sondern aus einem Oberteil 102 und einem Unterteil 104 besteht. Das Oberteil 102 besteht aus hochfestem Stahl, wohingegen das Unterteil zum Beispiel aus Baustahl bestehen kann. Entsprechend der Ausführungsform gemäß Fig. 3 kann vom Tiefstpunkt der Rille 26 der Backenschiene 14 eine Entwässerungsbohrung 28 ausgehen, die in den Anschlussstutzen 24 übergehen kann, ohne dass es sich hierbei um ein zwingendes Merkmal handelt. Auch besteht die Möglichkeit, dass die Zungenvorrichtung 100 auf einer Grundplatte 18 gewünschter Dicke angeordnet ist, wie dies im Zusammenhang mit der Fig. 3 erläutert worden ist.

Die Erfindung bezieht sich auf eine Zungenvorrichtung mit Zungenschiene 12, wobei die Zungenvorrichtung zumindest eine Backenschiene 14, eine Anschlussschiene 32 und eine Zungenschienenabstützung 16 umfasst und
die Zungenschiene und die Anschlussschiene über einen Schweißstoß 34 miteinander verbunden sind. Die Zungenschienenabstützung 16 weist unterhalb des Schweißstoßes eine Durchgangsöffnung 36 oder Aussparung 116 auf, wobei Breite der Durchgangsöffnung 36 bzw. der Aussparung 116 größer als Breite der Zungenschiene 12 ist. Die Durchgangsöffnung 36 bzw. die Aussparung 116 weist ferner eine Länge auf, die ein Verbinden der Anschlussschiene 32 mit Zungenschienen gleicher oder voneinander abweichender Längen ermöglicht.

## Patentansprüche

1. Zungenvorrichtung (10, 100), insbesondere Rillenschienenzungenvorrichtung, mit Zungenschiene (12), wobei die Zungenvorrichtung zumindest eine Backenschiene (14), eine Anschlussschiene (32) und eine Zungenschienenabstützung (16) umfasst, und wobei die Zungenschiene und die Anschlussschiene über einen Schweißstoß (34) miteinander verbunden sind,
**dadurch gekennzeichnet,**
**dass** die Zungenschienenabstützung (16) unterseitig einen Hohlraum (20) begrenzt und unterhalb des Schweißstoßes (34) eine in den Hohlraum übergehende Durchgangsöffnung (36) aufweist, oder dass die Zungenschienenabstützung (16) unterhalb des Schweißstoßes eine Aussparung (116) aufweist, wobei Breite der Durchgangsöffnung bzw. der Aussparung größer als Breite der Zungenschiene (12) unterhalb des Schweißstoßes ist, und die Durchgangsöffnung bzw. die Aussparung eine Länge aufweist, die einen Trennschnitt zwischen der Anschlussschiene (32) und der Zungenschiene (12) durch den Schweißstoß (34) oder benachbart zu dem Schweißstoß (34) in der Anschlussschiene (32) sowie ein Verbinden der Anschlussschiene (32) mit Zungenschienen gleicher oder voneinander abweichenden Längen ermöglicht.

2. Zungenvorrichtung nach Anspruch 1,
**dadurch gekennzeichnet,**
**dass** die Zungenvorrichtung (10, 100) in Monoblockbauweise ausgebildet ist und insbesondere auf einer Grundplatte (18) angeordnet ist, zu der beabstandet Unterseite der Zungenschienenabstützung (16) verläuft, oder dass die Zungenvorrichtung ein Unterteil (104) in Blockbauweise aufweist, auf dem ein die Zungenschienenabstützung aufweisendes Oberteil (102) angeordnet ist.

3. Zungenvorrichtung nach Anspruch 1 oder 2,
**dadurch gekennzeichnet,**
**dass** die Grundplatte (18) eine Abflussöffnung (22, 24) aufweist, die in Projektion in Hochachsenrichtung der Zungenvorrichtung (10), vorzugsweise zumindest abschnittsweise, mit der Durchgangsöffnung (36) überlappend verläuft, oder dass von der Aussparung eine Abflussöffnung wie -kanal oder -bohrung ausgeht.

4. Zungenvorrichtung nach zumindest einem der vorhergehenden Ansprüche,
**dadurch gekennzeichnet,**
**dass** Länge der Durchgangsöffnung (36) bzw. Aussparung (116) 50 mm bis 150 mm, insbesondere 80 mm bis 120 mm, beträgt und/oder die Durchgangsöffnung bzw. die Aussparung sich zu jeder Seite der Zungen- bzw. Anschlussschiene (12, 32) über eine Breite zwischen 10 mm und 50 mm, insbesondere zwischen 20 mm und 30 mm, erstreckt.

5. Verfahren zum Auswechseln einer Zungenschiene (12) in einer Zungenvorrichtung (10, 100), insbesondere Rillenschienenzungenvorrichtung, umfassend zumindest eine Backenschiene (14), eine Anschlussschiene (32) sowie eine Zungenschienenabstützung (16), wobei die Zungenschiene und die Anschlussschiene unter Bildung eines Schweißstoßes (34) durch Schweißen miteinander verbunden werden,
**dadurch gekennzeichnet,**
**dass** eine Zungenvorrichtung (10, 100) verwendet wird, bei der die Zungenschienenabstützung (16) unterseitig einen Hohlraum (20) begrenzt und im Bereich des Schweißstoßes (24) eine in den Hohlraum übergehende Durchgangsöffnung (36) aufweist, oder dass in der Zungenschienenabstützung unterhalb des Schweißstoßes eine Aussparung (116) ausgebildet wird, wobei Breite der Durchgangsöffnung bzw. der Aussparung größer als Breite der Zungenschiene (12) unterhalb des Schweißstoßes (34) ist und die Durchgangsöffnung bzw. die Aussparung eine Länge aufweist, die Trennschnitte zwischen der Anschlussschiene (32) und Zungenschienen mit gleichen oder voneinander abweichenden Längen ermöglichen, wobei zum Auswechseln einer Zungenschiene ein Trennschnitt durch den Schweißstoß oder ein Trennschnitt benachbart zu dem Schweißstoß in der Anschlussschiene durchgeführt wird, und sodann die Anschlussschiene mit einer neuen Zungenschiene verbunden wird, wobei bei Verlauf des Trennschnitts beabstandet zum bisherigen Schweißstoß die mit der Anschlussschiene zu verbindende neue Zungenschiene im Vergleich zur ausgewechselten Zungenschiene um den Abstand von dem bisherigen Schweißstoß und dem Trennschnitt länger ist.

6. Verfahren nach Anspruch 5,
**dadurch gekennzeichnet,**
**dass** die Zungenvorrichtung (10, 100) auf einer Grundplatte (18) angeordnet wird, deren Höhe an Bauhöhe der mit der Zungenvorrichtung zu verbindenden Regelschienen, wie Rillenschienenprofile, angepasst wird.

7. Verfahren nach Anspruch 5,
**dadurch gekennzeichnet,**
**dass** die Zungenvorrichtung (100) in Monoblockbauweise ausgebildet wird mit einem blockartigen Unterteil (104) und einem die Zungenschienenabstützung aufweisenden Oberteil (102), wobei die unterhalb des Schweißstoßes verlaufende Aussparung (116) eine Tiefe aufweist, die ein Einlegen einer Schweißbadsicherung (40) ermöglicht.

8. Verfahren nach Anspruch 5 oder 6,
**dadurch gekennzeichnet,**
**dass** zum Schweißen in die Durchgangsöffnung (36) bzw. die Aussparung (116) eine Schweißbadsicherung (40) eingebracht wird.

9. Verfahren nach zumindest einem der Ansprüche 5 bis 8,
**dadurch gekennzeichnet,**
**dass** die Backenschiene (14), eine Beischiene (30), die Anschlussschiene (32) und die Zungenschienenabstützung (16) der Zungenvorrichtung (10, 100) als Monoblock ausgebildet werden.

10. Verfahren nach zumindest einem der Ansprüche 5 bis 9,
**dadurch gekennzeichnet,**
**dass** die Zungenvorrichtung (100) aus einem Oberteil (102) und einem Unterteil (104) aus gleichen oder voneinander abweichenden Materialien besteht.

## Claims

1. A switch device (10, 100), in particular a grooved rail switch device, with a tongue blade (12), whereby the switch device comprises at least one stock rail (14), one connecting rail (32), and one tongue blade support (16), and whereby the tongue blade and the connecting rail are connected to each other via a weld joint (34),
**characterized in that**
the tongue blade support (16) at its lower side borders on a hollow space (20) and below the weld joint (34) comprises a through opening (36) passing into the hollow space, or **in that** the tongue blade support comprises a cut-out (116) below the weld joint, whereby the width of the through opening or cut-out is greater than the width of the tongue blade (12) below the weld joint, and the through opening or the cut-out possesses a length that allows a separating cut through the weld joint (34) between the connecting rail (32) and the tongue blade (12) or a separating cut adjacent to the weld joint (34) in the connection rail (32) as well as joining the connecting rail (32) with tongue blades of equal or different lengths.

2. The switch device of claim 1,
**characterized in that**
the switch device (10, 100) is embodied in monobloc design and in particular is arranged on a base plate (18), at some distance from which extends the lower side of the tongue blade support (16), or **in that** the switch device comprises a lower part (104) embodied in monobloc design, on which is arranged an upper part (102) that comprises the tongue blade support.

3. The switch device of claim 1 or 2,
**characterized in that**
the base plate (18) comprises a drain opening (22, 24), which, if projected along the vertical axis of the switch device (10), preferably at least sectionally overlaps with the through opening (36), or that originating from the cut-out is a drain opening such as a drain channel or drain hole.

4. The switch device of at least one of the preceding claims,
**characterized in that**
the length of the through opening (36) or cut-out (116) is 50 mm to 150 mm, in particular 80 mm to 120 mm, and/or the through opening or the cut-out extends on each side of the tongue blade or connecting rail (12, 32) over a width of between 10 mm and 50 mm, in particular between 20 mm and 30 mm.

5. A method for replacing a tongue blade (12) in a switch device (10, 100), in particular a grooved rail switch device, comprising at least one stock rail (14), one connecting rail (32) as well as a tongue blade support (16), whereby the tongue blade and the connecting rail are connected to each other by forming a weld joint (34) by means of welding,
**characterized in that**
one employs a switch device (10, 100), in which the tongue blade support (16) is bordered on its lower side by a hollow space (20) and in the area of the weld joint (24) comprises a through opening (36) that passes into the hollow space, or **in that** a cut-out (116) is embodied below the weld joint in the tongue blade support, whereby the width of the through opening or cut-out is greater than the width of the tongue blade (12) below the weld joint and the through opening or cut-out possesses a length that allows separating cuts between the connecting rail (32) and tongue blades of equal or different lengths, whereby for replacing a tongue blade, a separating cut is made through the weld joint or a separating cut is made adjacent to the weld joint in the connecting rail, and subsequently the connecting rail is connected to a new tongue blade, whereby if the separating cut extends at a distance from the previous weld joint, the new tongue blade to be connected to the connecting rail will be longer than the replaced tongue blade by the distance between the previous joint weld and the separating cut.

6. The method of claim 5,
**characterized in that**
the switch device (10, 100) is arranged on a base plate (18), which possesses a height that is adapted to the overall height of the standard rails, such as grooved rail sections, to be connected to the switch device.

7. The method of claim 5,
**characterized in that**
the switch device (100) is embodied in monobloc design with a block-like lower part (104) and an upper part (102) that comprises the tongue blade support, whereby the cut-out (116) extending below the weld joint possesses a depth that is sufficient to allow the insertion of a weld backing (40).

8. The method of claim 5 or 6,
**characterized in that**
for welding purposes, a weld backing (40) is introduced into the through opening (36) or the cut-out (116).

9. The method of at least one of claims 5 to 8,
**characterized in that**
the stock rail (14), a side rail (30), the connecting rail (32), and the tongue blade support (16) of the switch device (10, 100) are embodied as a monobloc.

10. The method of at least one of claims 5 to 9,
**characterized in that**
the switch device (100) consists of an upper part (102) and a lower part (104) of equal or different materials.

## Revendications

1. Dispositif aiguille (10, 100), en particulier dispositif aiguille pour rails à gorge, avec une lame d'aiguille (12), sachant que le dispositif aiguille comprend au moins une contre-aiguille (14), une aiguille de raccordement (32) et un support de lame d'aiguille (16) et que la lame d'aiguille et l'aiguille de raccordement sont reliées entre elles par un joint soudé (34),
**caractérisé en ce**
**que** le support de lame d'aiguille (16) délimite sur sa face inférieure un espace creux (20) et présente en dessous du joint soudé (34) une ouverture de passage (36) se fondant dans l'espace creux ou que le support de lame d'aiguille (16) présente un évidement (116) en dessous du joint soudé, sachant que la largeur de l'ouverture de passage ou de l'évidement est supérieure à la largeur de la lame d'aiguille (12) en dessous du joint soudé et que l'ouverture de passage ou l'évidement présente une longueur permettant une coupe de séparation entre l'aiguille de raccordement (32) et la lame d'aiguille (12) à travers le joint soudé (34) ou adjacent au joint soudé (34) dans l'aiguille de raccordement (32) ainsi qu'une jonction de l'aiguille de raccordement (32) avec des lames d'aiguille de longueurs identiques ou différentes les unes des autres.

2. Dispositif aiguille selon la revendication 1,
**caractérisé en ce**
**que** le dispositif aiguille (10, 100) est conçu sous forme d'un monobloc et est disposé en particulier sur une plaque de base (18), par rapport à laquelle s'étend à distance une face inférieure du support de lame d'aiguille (16) ou que le dispositif aiguille présente une partie inférieure (104) en forme de bloc sur laquelle est disposée une partie supérieure (102) portant le support de lame d'aiguille.

3. Dispositif aiguille selon la revendication 1 ou 2,
**caractérisé en ce**
**que** la plaque de base (18) présente une ouverture d'écoulement (22, 24) qui, projetée dans la direction de l'axe vertical du dispositif aiguille (10), s'étend de préférence au moins par sections en chevauchant l'ouverture de passage (36) ou qu'une ouverture d'écoulement, telle qu'un canal ou un alésage, sort de l'évidement.

4. Dispositif aiguille selon au moins l'une des précédentes revendications,
**caractérisé en ce**
**que** la longueur de l'ouverture de passage (36) ou de l'évidement (116) se situe entre 50 mm et 150 mm, en particulier entre 80 mm et 120 mm, et/ou que l'ouverture de passage ou l'évidement s'étend de chaque côté de la lame d'aiguille ou de l'aiguille de raccordement (12, 32) sur une largeur comprise entre 10 mm et 50 mm, en particulier entre 20 mm et 30 mm.

5. Procédé de remplacement d'une lame d'aiguille (12) dans un dispositif aiguille (10,100), en particulier dans un dispositif aiguille pour rails à gorge, comprenant au moins une contre-aiguille (14), une aiguille de raccordement (32) ainsi qu'un support de lame d'aiguille (16), sachant que la lame d'aiguille et l'aiguille de raccordement sont reliées entre elles par soudage en formant un joint soudé (34),
**caractérisé en ce**
**qu'**un dispositif aiguille (10, 100) est utilisé, dans lequel le support de lame d'aiguille (16) délimite sur sa face inférieure un espace creux (20) et présente dans la zone du joint soudé (24) une ouverture de passage (36) se fondant dans l'espace creux, ou qu'un évidement (116) est formé dans le support de lame d'aiguille en dessous du joint soudé, sachant que la largeur de l'ouverture de passage ou de l'évidement est supérieure à la largeur de la lame d'aiguille (12) en dessous du joint soudé (34) et l'ouverture de passage ou l'évidement présente une longueur permettant des coupes de séparation entre l'aiguille de raccordement (32) et les lames d'aiguille de longueurs identiques ou différentes les unes des autres, sachant que pour remplacer une lame d'aiguille, il faut effectuer soit une coupe de séparation à travers le joint soudé soit une coupe de séparation adjacente au joint soudé dans l'aiguille de raccordement, puis relier l'aiguille de raccordement à une nouvelle lame d'aiguille, sachant que, en cas de placement de la coupe de séparation à distance du précédent joint soudé, par rapport à la lame d' aiguille à remplacer, la nouvelle lame d'aiguille à relier à l'aiguille de raccordement est plus longue de la distance entre le précédent joint soudé et la coupe de séparation.

6. Procédé selon la revendication 5,
**caractérisé en ce**
**que** le dispositif aiguille (10, 100) est disposé sur une plaque de base (18) dont la hauteur est adaptée à la hauteur de constructions des rails standard devant être reliés au dispositif aiguille, tels que des profilés de rail à gorge.

7. Procédé selon la revendication 5,
**caractérisé en ce**
**que** le dispositif aiguille (100) est conçu sous forme d'un monobloc avec une partie inférieure en forme de bloc (104) et une partie supérieure (102) portant le support de lame d'aiguille, sachant que l'évidement (116) s'étendant en dessous du joint soudé présente une profondeur permettant l'insertion d'une latte de soudage (40).

8. Procédé selon la revendication 5 ou 6,
**caractérisé en ce**
**qu'**il est introduit une sécurité de bain de soudure (40) pour le soudage dans l'ouverture de passage (36) ou l'évidement (116).

9. Procédé selon au moins l'une des revendications 5 à 8,
**caractérisé en ce**
**que** la contre-aiguille (14), une aiguille secondaire (30), l'aiguille de raccordement (32) et le support de lame d'aiguille (16) du dispositif aiguille (10, 100) sont conçus sous forme d'un monobloc.

10. Procédé selon au moins l'une des revendications 5 à 9,
**caractérisé en ce**
**que** le dispositif aiguille (100) est composé d'une partie supérieure (102) et d'une partie inférieure (104) dans des matériaux identiques ou différents les uns des autres.
